# EUROPÄISCHE PATENTSCHRIFT

(11) **EP 4 051 551 B1**
(45) Veröffentlichungstag und Bekanntmachung des Hinweises auf die Patenterteilung: **11.10.2023**
(21) Anmeldenummer: 20803757.2
(22) Anmeldetag: 19.10.2020
(51) Int. Cl.: B61C 5/02

(54) **FAHRZEUG MIT LUFTAUSLASSÖFFNUNG**
VEHICLE WITH AIR OUTLET OPENING
VÉHICULE AVEC OUVERTURE DE SORTIE D'AIR

(30) Priorität: 31.10.2019 DE 102019216838
(43) Veröffentlichungstag der Anmeldung: 07.09.2022
(73) Patentinhaber: Siemens Mobility GmbH, 81739 München (DE)
(72) Erfinder: GAGEIK, Manuel Alexander, 47918 Tönisvorst (DE)
(74) Vertreter: Siemens Patent Attorneys
(86) Internationale Anmeldenummer: PCT/EP2020/079315
(87) Internationale Veröffentlichungsnummer: WO 2021/083698

(56) Entgegenhaltungen:
- WO-A1-2019/170602
- DE-A1- 1 964 940
- DE-A1- 4 405 377
- DE-A1-102015 219 157
- DE-C- 523 925
- JP-U- S5 765 163

## Beschreibung

Die Erfindung bezieht sich auf ein Fahrzeug mit zumindest einer Lufteinlassöffnung zum Einlassen von Umgebungsluft, zumindest einer Luftauslassöffnung zum Auslassen der Umgebungsluft und einer mit der Lufteinlassöffnung und der Luftauslassöffnung in Verbindung stehenden luftgekühlten Kühleinrichtung zur Kühlung einer oder mehrerer Fahrzeugkomponenten. Die Luftauslassöffnung ist dabei mit zumindest einer Leiteinrichtung ausgestattet ist, die verstellbar ist und selbsttätig oder von einer luftauslassseitigen Verstelleinrichtung angetrieben wird.

Ein derartiges Fahrzeug ist beispielsweise aus der deutschen Offenlegungsschrift DE 10 2013 217 628 A1 bekannt. Bei dem vorbekannten Fahrzeug sind im Bereich der Luftauslassöffnung starr angebrachte Umlenkgitter vorhanden.

Ein gattungsgemäßes Schienenfahrzeug ist ferner aus der internationalen Patentanmeldung WO 2019/170602 A1 bekannt, wobei ein Unterflurgeräteträger für ein Schienenfahrzeug eine Zwangsbelüftung mit mindestens einer Zuluftansaugstelle und mindestens einer Abluftauslassöffnung umfasst, wobei eine Luftleiteinrichtung vorgesehen ist, welche zwischen mindestens zwei Positionen umschaltbar ist und wobei in einer ersten Position der Luftleiteinrichtung die Abluft in einer ersten Ausströmrichtung und in einer zweiten Position in einer zweiten Ausströmrichtung ausströmt.

Der Erfindung liegt die Aufgabe zugrunde, ein Fahrzeug mit Luftauslassöffnung anzugeben, bei dem das Ausblasen von Umgebungsluft optimiert ist.

Diese Aufgabe wird erfindungsgemäß durch ein Fahrzeug mit den Merkmalen gemäß Patentanspruch 1 gelöst. Vorteilhafte Ausgestaltungen des erfindungsgemäßen Fahrzeugs sind in Unteransprüchen angegeben.

Danach ist erfindungsgemäß vorgesehen, dass die Luftauslassöffnung mit zumindest einer Leiteinrichtung ausgestattet ist, die verstellbar ist und selbsttätig oder von einer luftauslassseitigen Verstelleinrichtung angetrieben bei Fahrt in Vorwärtsfahrtrichtung des Fahrzeugs in eine Vorwärtsfahrtstellung und bei Fahrt in Rückwärtsfahrtrichtung des Fahrzeugs in eine Rückwärtsfahrtstellung geschwenkt wird, die sich von der Vorwärtsfahrtstellung unterscheidet.

Ein wesentlicher Vorteil des erfindungsgemäßen Fahrzeugs besteht darin, dass Leiteinrichtungen im Bereich der Luftauslassöffnung verstellbar sind und somit fahrtrichtungsabhängig so eingestellt werden können, dass sie eine an die jeweilige Fahrtrichtung angepasste Leitwirkung erzielen können.

Vorteilhaft ist es, wenn die Leiteinrichtung oder zumindest eine der Leiteinrichtungen derart ausgerichtet wird, dass bei Fahrzeugfahrt die durch die Luftauslassöffnung ausgeblasene Umgebungsluft fahrtrichtungsabhängig jeweils entgegen oder zumindest überwiegend entgegen der jeweiligen Fahrtrichtung ausgeblasen wird. Durch Ausblasen entgegen der Fahrtrichtung lässt sich in vorteilhafter Weise eine Schubkraft in Fahrtrichtung und damit eine Reduktion des Energieverbrauchs des Fahrzeugantriebs erreichen. Ist die Kühleinrichtung mit einem Lüfter zum Ansaugen und Ausblasen von Umgebungsluft ausgestattet, so reduziert die Ausblasrichtung entgegen der jeweiligen Fahrtrichtung die nötige Lüfterleistung, weil die ausgeblasene Luft vom Fahrtwind mitgerissen wird; es können also in vorteilhafter Weise weniger leistungsstarke Lüfter eingesetzt werden als bei einer anderen Ausblasrichtung.

Vorzugsweise weist die Leiteinrichtung oder zumindest eine der Leiteinrichtungen zwei Flächen auf, von denen eine sowohl bei Vorwärtsfahrt als auch Rückwärtsfahrt die dem Fahrtwind zugewandte, luvseitige Fläche und die andere sowohl bei Vorwärtsfahrt als auch Rückwärtsfahrt die dem Fahrtwind abgewandte, leeseitige Fläche ist.

Bei einer als besonders vorteilhaft angesehenen Ausführungsvariante ist vorgesehen, dass die oder zumindest eine der Leiteinrichtungen der Luftauslassöffnung schwenkbar ist und
- bei Vorwärtsfahrt in eine Vorwärtsfahrtschwenkposition, bei der die durch die Luftauslassöffnung ausgeblasene Umgebungsluft in Rückwärtsfahrtrichtung oder zumindest überwiegend in Rückwärtsfahrtrichtung ausgeblasen wird, geschwenkt wird und
- bei Rückwärtsfahrt in eine Rückwärtsfahrtschwenkposition geschwenkt wird, bei der die durch die Luftauslassöffnung ausgeblasene Umgebungsluft in Vorwärtsfahrtrichtung oder zumindest überwiegend in Vorwärtsfahrtrichtung ausgeblasen wird.

Auch ist es vorteilhaft, wenn die Kühleinrichtung einen Lüfter umfasst, der die Umgebungsluft von der Lufteinlassöffnung ansaugt und an der Luftauslassöffnung ausbläst, und zwar jeweils mit einer höheren Strömungsgeschwindigkeit als die Fahrtgeschwindigkeit des Fahrzeugs unter Erzeugung einer das Fahrzeug antreibenden Schubkraft.

Die Kühleinrichtung umfasst vorzugsweise einen Wärmetauscher, der ein zum Kühlen von fahrzeugseitigen Betriebskomponenten vorhandenes Kühlmittel mit der über die Lufteinlassöffnung strömenden Luft abkühlt.

Die Luftauslassöffnung ist vorzugsweise an dem Fahrzeugboden angeordnet. Die bei Fahrzeugfahrt durch die Luftauslassöffnung ausgeblasene Umgebungsluft wird vorzugsweise entgegen der jeweiligen Fahrtrichtung oder zumindest überwiegend entgegen der jeweiligen Fahrtrichtung - also vorzugsweise parallel zum Fahrzeugboden oder im Wesentlichen parallel dazu (vorzugsweise mit einem Fehlwinkel von maximal ± 10° relativ zur Horizontalen bzw. zum Fahrzeugboden oder zur befahrenen Strecke) - in den Spalt zwischen dem streckenseitigen Boden und dem Fahrzeugboden ausgeblasen.

Alternativ kann die Luftauslassöffnung im Dachbereich angeordnet sein.

Die Lufteinlassöffnung ist vorzugsweise mit einer oder mehreren Leiteinrichtungen ausgestattet, die fahrtrichtungsabhängig verstellbar sind und selbsttätig oder von einer lufteinlassseitigen Verstelleinrichtung angetrieben fahrtrichtungsabhängig ausgerichtet werden.

Die oder zumindest eine der lufteinlassseitigen Leiteinrichtungen wird vorzugsweise geschwenkt, und zwar
- bei Vorwärtsfahrt in eine Vorwärtsfahrtschwenkposition, bei der eine erste Fläche der lufteinlassseitigen Leiteinrichtung die luvseitige und eine zweite Fläche der lufteinlassseitigen Leiteinrichtung die leeseitige Fläche ist, und
- bei Rückwärtsfahrt in eine Rückwärtsfahrtschwenkposition, bei der die erste Fläche wieder die luvseitige und die zweite Fläche wieder die leeseitige ist.

Das Fahrzeug ist vorzugsweise ein Schienenfahrzeug.

Die Luftauslassöffnung ist bevorzugt an dem Schienenfahrzeugboden angeordnet. Die bei Fahrzeugfahrt durch die Luftauslassöffnung ausgeblasene Umgebungsluft wird vorzugsweise entgegen der jeweiligen Fahrtrichtung in den Spalt zwischen Gleisbett und Fahrzeugboden ausgeblasen.

Die Erfindung wird nachfolgend anhand von Ausführungsbeispielen näher erläutert; dabei zeigen beispielhaft:
- Figur 1: ein Ausführungsbeispiel für ein erfindungsgemäßes Fahrzeug in einer Seitenansicht bei Vorwärtsfahrt,
- Figur 2: das Fahrzeug gemäß Figur 1 in einer Seitenansicht bei Rückwärtsfahrt,
- Figur 3: ein Ausführungsbeispiel für geeignete Leiteinrichtungen für das Fahrzeug gemäß den Figuren 1 und 2, wobei die Figur 3 sowohl die Vorwärtsfahrtstellung als auch die Rückwärtsfahrtstellung der Leiteinrichtungen zeigt,
- Figur 4: näher im Detail die Leiteinrichtungen gemäß Figur 3 bei Vorwärtsfahrt,
- Figur 5: näher im Detail die Leiteinrichtungen gemäß Figur 3 bei Rückwärtsfahrt,
- Figur 6: das Fahrzeug gemäß Figur 1 in einer Draufsicht bei Vorwärtsfahrt, und
- Figur 7: das Fahrzeug gemäß Figur 1 in einer Draufsicht bei Rückwärtsfahrt,

In den Figuren werden der Übersicht halber für identische oder vergleichbare Komponenten stets dieselben Bezugszeichen verwendet.

Die Figur 1 zeigt in einer schematischen Seitendarstellung ein Ausführungsbeispiel für ein erfindungsgemäßes Fahrzeug 10 bei Fahrt in Vorwärtsfahrtrichtung, die in Figur 1 mit einem Pfeil und dem Bezugszeichen VFR gekennzeichnet ist. Bei dem Fahrzeug 10 handelt es sich vorzugsweise um ein Schienenfahrzeug.

Das Fahrzeug 10 weist im Bereich einer Seitenwand 11 eine Lufteinlassöffnung 20 auf, die mit einer Kühleinrichtung 30 in Verbindung steht. Die Lufteinlassöffnung 20 ist mit lufteinlassseitigen Leiteinrichtungen 21 ausgestattet, die selbsttätig oder mittels einer in der Figur 1 aus Gründen der Übersicht nicht weiter dargestellten lufteinlassseitigen Verstelleinrichtung fahrtrichtungsabhängig verstellbar sind. Bei den Leiteinrichtungen 21 handelt es sich vorzugsweise um Leitbleche.

Die Kühleinrichtung 30 ist mit einem Lüfter 31 ausgestattet, der im Betrieb Umgebungsluft U durch die Lufteinlassöffnung 20 ansaugt. Die Kühleinrichtung 30 dient zum Kühlen einer oder mehrerer Fahrzeugkomponenten, von denen beispielhaft in der Figur 1 eine gezeigt und mit dem Bezugszeichen 40 gekennzeichnet ist.

Ausgangsseitig ist die Kühleinrichtung 30 mit einer Luftauslassöffnung 50 verbunden, die die über die Lufteinlassöffnung 20 von dem Lüfter 31 angesaugte Umgebungsluft U wieder in die Fahrzeugumgebung abgibt. Die Luftauslassöffnung 50 ist mit luftauslassseitigen Leiteinrichtungen 51 ausgestattet, die selbsttätig oder mittels einer in der Figur 1 aus Gründen der Übersicht nicht weiter dargestellten luftauslassseitigen Verstelleinrichtung fahrtrichtungsabhängig verstellbar sind. Bei den Leiteinrichtungen 51 handelt es sich vorzugsweise um Leitbleche.

Die Figur 1 zeigt die Stellung der Leiteinrichtungen 51 bei Vorwärtsfahrt. Es lässt sich erkennen, dass die Leiteinrichtungen 51 die von dem Lüfter 31 ausgeblasene Umgebungsluft U entgegen der jeweiligen Fahrtrichtung, in Figur 1 also entgegen der Vorwärtsfahrtrichtung VFR, ausblasen, sodass die ausgeblasene Umgebungsluft U einen Impuls bzw. eine Schubkraft FS erzeugt, die das Fahrzeug 10 antreibt.

Die in der Figur 1 gezeigte Stellung der Leiteinrichtungen 51 ist nicht nur mit Blick auf eine antreibende Schubkraft FS vorteilhaft, sondern sie verhindert auch, dass die ausgeblasene Umgebungsluft U senkrecht oder zumindest frontal auf den streckenseitigen Boden, der vom Fahrzeug 10 befahren wird, trifft. Handelt es sich bei dem Fahrzeug 10 beispielsweise um ein Schienenfahrzeug und bei dem streckenseitigen Boden um ein Gleisbett 60, so kann nämlich von dem Lüfter 31 ausgeblasene Luft zu Verwirbelungen und Schotterflug im Gleisbett 60 führen, wenn die Luft frontal oder zu frontal auf das Gleisbett 60 treffen würde; dies wird durch die Umlenkung bzw. die Leiteinrichtungen 51 in vorteilhafter Weise vermieden.

Die Figur 2 zeigt das Fahrzeug 10 gemäß Figur 1 bei Rückwärtsfahrt, also entlang der mit dem Pfeil und dem Bezugszeichen RFR gekennzeichneten Rückwärtsfahrtrichtung. Es lässt sich erkennen, dass bei Rückwärtsfahrt die Leiteinrichtungen 51 im Bereich der Luftauslassöffnung 50 selbsttätig oder von einer nicht weiter gezeigten Verstelleinrichtung umgestellt, beispielsweise verschwenkt, worden sind und nunmehr die von dem Lüfter 31 ausgeblasene Umgebungsluft entgegen der Rückwärtsfahrtrichtung RFR bzw. entlang der Vorwärtsfahrtrichtung VFR ausblasen, wodurch - analog zur Vorwärtsfahrtrichtung VFR gemäß Figur 1 - eine Schubkraft FS in der jeweiligen Fahrtrichtung erzeugt wird.

Auch bei der Stellung der Leiteinrichtungen 51 gemäß Figur 2 wird in vorteilhafter Weise vermieden, dass die von dem Lüfter 31 ausgangsseitig ausgeblasene Umgebungsluft U frontal auf das Gleisbett 60 trifft und zu einem Schotterflug führen kann.

Die Figur 3 zeigt näher im Detail ein Ausführungsbeispiel für eine vorteilhafte Ausgestaltung der Leiteinrichtungen 51, die im Bereich der Luftauslassöffnung 50 bei dem Fahrzeug 10 gemäß den Figuren 1 und 2 eingesetzt werden können. Es lässt sich erkennen, dass die Leiteinrichtungen 51 jeweils bogenförmig sind und eine äußere bzw. konvexe Fläche und eine innere bzw. konkave Fläche aufweisen.

Die Leiteinrichtungen 50 sind jeweils um eine Schwenkachse S schwenkbar, sei es selbsttätig oder durch eine angedeutete Verstelleinrichtung 70. Die Verstelleinrichtung 70 wird vorzugsweise von einem Fahrtrichtungssignal SF verstellt, das die jeweilige Fahrtrichtung anzeigt und beispielsweise von einem Fahrtrichtungssensor oder einer Fahrzeugsteuereinrichtung bereitgestellt werden kann.

In der Figur 3 ist mit gestrichelten Linien die Stellung der Leiteinrichtungen 51 für den Fall der in der Figur 1 gezeigten Fahrt entlang der Vorwärtsfahrtrichtung VFR und mittels einer durchgezogenen Linie die Stellung der Leiteinrichtungen 51 bei Rückwärtsfahrt entlang der Rückwärtsfahrtrichtung RFR gemäß Figur 2 dargestellt.

Die Figur 4 zeigt nochmals in einer anderen Darstellung die Leiteinrichtungen 51 bei Fahrt entlang der Vorwärtsfahrtrichtung VFR. Es lässt sich erkennen, dass die Leiteinrichtungen 51 derart ausgerichtet werden, dass die konvexen Flächen 51a der Leiteinrichtungen 51 dem Fahrtwind W zugewandt sind und die konkaven Flächen 51b der Leiteinrichtungen 51 dem Fahrtwind W abgewandt sind. Die konvexen Flächen 51a bilden somit die luvseitigen Flächen und die konkaven Flächen 51b die leeseitigen Flächen.

Darüber hinaus zeigt die Figur 4 das Umlenken der von der Kühleinrichtung 30 ausgestoßenen Umgebungsluft U mittels der konkaven, leeseitigen Fläche 51b der Leiteinrichtungen 51 derart, dass die Umgebungsluft U in Richtung bzw. entlang der Richtung des Fahrtwinds W und parallel zum Fahrzeugboden 12 geleitet wird.

Die Figur 5 zeigt die Ausrichtung der Leiteinrichtungen 51 bei einer Rückwärtsfahrt entlang der Rückwärtsfahrtrichtung RFR gemäß Figur 2. Es lässt sich erkennen, dass die Leiteinrichtungen 51 nun um die Schwenkachse S verschwenkt worden sind und daher weiterhin die konvexen Flächen 51a der Leiteinrichtungen dem Fahrtwind W zugewandt sind. Die konkaven Flächen 51b der Leiteinrichtungen 51 liegen wieder leeseitig.

Durch das Umstellen bzw. Verschwenken der Leiteinrichtungen 51 wird also erreicht, dass stets die konvexen Flächen 51a die luvseitigen und die konkaven Flächen 51b die leeseitigen sind.

Darüber hinaus lässt die Figur 5 das Umlenken der von der Kühleinrichtung 30 ausgestoßenen Umgebungsluft entlang der Fahrtwindrichtung und parallel zum Fahrzeugboden 12 erkennen.

Die Figur 6 zeigt das Fahrzeug 10 gemäß Figur 1 bei Vorwärtsfahrt entlang der Vorwärtsfahrtrichtung VFR in einer Draufsicht. Es lässt sich erkennen, dass die Lufteinlassöffnung 20 im Bereich der Seitenwand 11 angeordnet ist und lufteinlassseitige Leiteinrichtungen 21 aufweist, die fahrtrichtungsabhängig verstellbar sind.

Bei der in der Figur 6 gezeigten Vorwärtsfahrtrichtung VFR sind die lufteinlassseitigen Leiteinrichtungen 21 derart ausgerichtet, dass Fahrtwind W in die Lufteinlassöffnung 20 eingeleitet wird.

Die Figur 7 zeigt - ebenfalls in einer Draufsicht - das Fahrzeug 10 gemäß den Figuren 1 und 2 bei Rückwärtsfahrt entlang der Rückwärtsfahrtrichtung RFR. Es lässt sich erkennen, dass die lufteinlassseitigen Leiteinrichtungen 21 nun verstellt bzw. verschwenkt worden sind und wiederum in Richtung des Fahrtwindes W ausgerichtet sind, sodass der Fahrtwind W in die Lufteinlassöffnung 20 eingeleitet wird.

Auch bei den Leiteinrichtungen 21 wird durch das Verstellen erreicht, dass eine Fläche der Leiteinrichtungen stets die (bezogen auf den Fahrtwind W) luvseitige Fläche und die andere Fläche stets die leeseitige Fläche ist.

Vorzugsweise sind die lufteinlassseitigen Leiteinrichtungen 21 jeweils gewölbt und weisen jeweils konkave luvseitige Flächen und konvexe leesseitige Flächen auf, analog zu den luftauslassseitigen Leiteinrichtungen 51, wie sie beispielhaft im Zusammenhang mit den Figuren 3, 4 und 5 erläutert worden sind.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den durch die beiliegenden Ansprüche definierten Schutzumfang der Erfindung zu verlassen.

## Patentansprüche

1. Fahrzeug (10) mit zumindest einer Lufteinlassöffnung (20) zum Einlassen von Umgebungsluft (U), zumindest einer Luftauslassöffnung (50) zum Auslassen der Umgebungsluft (U) und einer mit der Lufteinlassöffnung (20) und der Luftauslassöffnung (50) in Verbindung stehenden luftgekühlten Kühleinrichtung (30) zur Kühlung einer oder mehrerer Fahrzeugkomponenten (40), wobei die Luftauslassöffnung (50) mit zumindest einer Leiteinrichtung (51) ausgestattet ist, die verstellbar ist und selbsttätig oder von einer luftauslassseitigen Verstelleinrichtung (70) angetrieben wird,
**dadurch gekennzeichnet, dass**
die Leiteinrichtung (51) bei Fahrt in Vorwärtsfahrtrichtung (VFR) des Fahrzeugs (10) in eine Vorwärtsfahrtstellung und bei Fahrt in Rückwärtsfahrtrichtung (RFR) des Fahrzeugs (10) in eine Rückwärtsfahrtstellung geschwenkt wird, die sich von der Vorwärtsfahrtstellung unterscheidet.

2. Fahrzeug (10) nach Anspruch 1,
**dadurch gekennzeichnet, dass**
die Leiteinrichtung (51) oder zumindest eine der Leiteinrichtungen (51) derart ausgerichtet wird, dass bei Fahrzeugfahrt die durch die Luftauslassöffnung (50) ausgeblasene Umgebungsluft (U) fahrtrichtungsabhängig jeweils entgegen oder zumindest überwiegend entgegen der jeweiligen Fahrtrichtung ausgeblasen wird.

3. Fahrzeug (10) nach einem der voranstehenden Ansprüche,
**dadurch gekennzeichnet, dass**
die Leiteinrichtung (51) oder zumindest eine der Leiteinrichtungen (51) zwei Flächen aufweist, von denen eine sowohl bei Vorwärtsfahrt als auch Rückwärtsfahrt die dem Fahrtwind (W) zugewandte, luvseitige Fläche (51a) und die andere sowohl bei Vorwärtsfahrt als auch Rückwärtsfahrt die dem Fahrtwind abgewandte, leeseitige Fläche (51b) ist.

4. Fahrzeug (10) nach einem der voranstehenden Ansprüche,
**dadurch gekennzeichnet, dass**
die oder zumindest eine der Leiteinrichtungen (51) der Luftauslassöffnung (50) schwenkbar ist und
- bei Vorwärtsfahrt in eine Vorwärtsfahrtschwenkposition, bei der die durch die Luftauslassöffnung (50) ausgeblasene Umgebungsluft (U) in Rückwärtsfahrtrichtung (RFR) oder zumindest überwiegend in Rückwärtsfahrtrichtung (RFR) ausgeblasen wird, geschwenkt wird und
- bei Rückwärtsfahrt in eine Rückwärtsfahrtschwenkposition geschwenkt wird, bei der die durch die Luftauslassöffnung (50) ausgeblasene Umgebungsluft (U) in Vorwärtsfahrtrichtung (VFR) oder zumindest überwiegend in Vorwärtsfahrtrichtung (VFR) ausgeblasen wird.

5. Fahrzeug (10) nach einem der voranstehenden Ansprüche,
**dadurch gekennzeichnet, dass**
die Kühleinrichtung (30) einen Lüfter (31) umfasst, der die Umgebungsluft (U) von der Lufteinlassöffnung (20) ansaugt und an der Luftauslassöffnung (50) ausbläst, und zwar jeweils mit einer höheren Strömungsgeschwindigkeit als der Fahrtgeschwindigkeit des Fahrzeugs (10) unter Erzeugung einer das Fahrzeug (10) antreibenden Schubkraft (FS).

6. Fahrzeug (10) nach einem der voranstehenden Ansprüche,
**dadurch gekennzeichnet, dass**
- die Luftauslassöffnung (50) an einem Fahrzeugboden (12) angeordnet ist und
- die bei Fahrzeugfahrt durch die Luftauslassöffnung (50) ausgeblasene Umgebungsluft (U) entgegen der jeweiligen Fahrtrichtung oder zumindest überwiegend entgegen der jeweiligen Fahrtrichtung in den Spalt zwischen dem streckenseitigen Boden und dem Fahrzeugboden (12) ausgeblasen wird.

7. Fahrzeug (10) nach einem der voranstehenden Ansprüche,
**dadurch gekennzeichnet, dass**
die Lufteinlassöffnung (20) mit einer oder mehreren Leiteinrichtungen (21) ausgestattet ist, die fahrtrichtungsabhängig verstellbar sind und selbsttätig oder von einer lufteinlassseitigen Verstelleinrichtung angetrieben fahrtrichtungsabhängig ausgerichtet werden.

8. Fahrzeug (10) nach Anspruch 7,
**dadurch gekennzeichnet, dass**
die oder zumindest eine der lufteinlassseitigen Leiteinrichtungen (21) geschwenkt wird, und zwar
- bei Vorwärtsfahrt in eine Vorwärtsfahrtschwenkposition, bei der eine erste Fläche der lufteinlassseitigen Leiteinrichtung die luvseitige und eine zweite Fläche der lufteinlassseitigen Leiteinrichtung die leeseitige Fläche ist, und
- bei Rückwärtsfahrt in eine Rückwärtsfahrtschwenkposition, bei der die erste Fläche wieder die luvseitige und die zweite Fläche wieder die leeseitige ist.

9. Fahrzeug (10) nach einem der voranstehenden Ansprüche,
**dadurch gekennzeichnet, dass**
das Fahrzeug (10) ein Schienenfahrzeug ist.

10. Fahrzeug (10) nach Anspruch 8,
**dadurch gekennzeichnet, dass**
- die Luftauslassöffnung (50) an dem Schienenfahrzeugboden angeordnet ist und
- die bei Fahrzeugfahrt durch die Luftauslassöffnung (50) ausgeblasene Umgebungsluft (U) entgegen der jeweiligen Fahrtrichtung - und vorzugsweise parallel zum Schienenfahrzeugboden oder mit einem Fehlwinkel dazu von maximal 10 Grad - in den Spalt zwischen Gleisbett (60) und Fahrzeugboden (12) ausgeblasen wird.

## Claims

1. Vehicle (10) with at least one air inlet opening (20) for admitting ambient air (U), at least one air outlet opening (50) for discharging the ambient air (U), and an air-cooled cooling device (30) connected to the air inlet opening (20) and the air outlet opening (50) for cooling one or more vehicle components (40), wherein the air outlet opening (50) is equipped with at least one guide device (51), which can be adjusted and is driven automatically or by an adjustment device (70) on the air outlet side
**characterised in that**
the guide device (51) is pivoted into a forward travel position when the vehicle (10) is traveling in a direction of forward travel (VFR) and into a reverse travel position, which differs from the forward travel position, when the vehicle (10) is traveling in a direction of reverse travel(RFR).

2. Vehicle (10) according to claim 1,
**characterised in that**
the guide device (51) or at least one of the guide devices (51) is oriented such that when the vehicle is traveling, the ambient air (U) blown out through the air outlet opening (50) is blown out as a function of the direction of travel in each case against or at least predominantly against the respective direction of travel.

3. Vehicle (10) according to one of the preceding claims,
**characterised in that**
the guide device (51) or at least one of the guide devices (51) has two surfaces, of which one is the windward surface (51a) facing the headwind (W) both with forward travel and also reverse travel and the other is the leeward surface (51b) facing away from the headwind both with forward travel and also rearward travel.

4. Vehicle (10) according to one of the preceding claims,
**characterised in that**
the or at least one of the guide devices (51) of the air outlet opening (50) can be pivoted and
- with forward travel in a forward travel pivoting position, in which the ambient air (U) blown out through the air outlet opening (50) is blown out in the direction of reverse travel (RFR) or at least predominantly in the direction of reverse travel (RFR), is pivoted and
- is pivoted with reverse travel in a reverse travel pivoting position, in which the ambient air (U) blown out through the air outlet opening (50) is blown out in the direction of forward travel (VFR) or at least predominantly in the direction of forward travel (VFR).

5. Vehicle (10) according to one of the preceding claims,
**characterised in that**
the cooling device (30) comprises a fan (31), which draws in the ambient air (U) from the air inlet opening (20) and blows the same out at the air outlet opening (50), namely in each case with a higher flow speed than the travel speed of the vehicle (10) by generating a thrust force (FS) driving the vehicle (10).

6. Vehicle (10) according to one of the preceding claims,
**characterised in that**
- the air outlet opening (50) is arranged on a vehicle floor (12) and
- the ambient air (U) blown out through the air outlet opening (50) with vehicle travel is blown out against the respective direction of travel or at least predominantly against the respective direction of travel into the gap between the trackside floor and the vehicle floor (12).

7. Vehicle (10) according to one of the preceding claims,
**characterised in that**
the air inlet opening (20) is equipped with one or more guide devices (21), which can be adjusted as a function of the direction of travel and are aligned automatically or in a manner driven by an adjustment device on the air inlet side as a function of the direction of travel.

8. Vehicle (10) according to claim 7,
**characterised in that**
the or at least one of the guide devices (21) on the air inlet side is preferably pivoted, namely
- with forward travel into a forward travel pivoting position, in which a first surface of the guide device on the air inlet side is the windward surface and a second surface of the guide device on the air inlet side is the leeward surface, and
- with reverse travel in a reverse travel pivoting position, in which the first surface is again the windward surface and the second surface is again the leeward surface.

9. Vehicle (10) according to one of the preceding claims,
**characterised in that**
the vehicle (10) is a rail vehicle.

10. Vehicle (10) according to claim 8,
**characterised in that**
- the air outlet opening (50) is arranged on the rail vehicle floor and
- the ambient air (U) blown out through the air outlet opening (50) during vehicle travel is blown out against the respective direction of travel and preferably parallel to the rail vehicle floor or with a phase-angle error to this end of at most 10 degrees into the gap between track bed (60) and vehicle floor (12).

## Revendications

1. Véhicule (10) ayant au moins une ouverture (20) d'entrée de l'air pour faire entrer de l'air (U) ambiant, au moins une ouverture (50) de sortie de l'air pour faire sortir de l'air (U) ambiant et un dispositif (30) de refroidissement à refroidissement par de l'air, en liaison avec l'ouverture (20) d'entrée de l'air et l'ouverture (50) de sortie de l'air, pour le refroidissement d'un ou de plusieurs éléments (40) du véhicule, dans lequel l'ouverture (50) de sortie de l'air est équipée d'au moins un dispositif (51) de direction, qui est réglable et est entraîné automatiquement ou par un dispositif (70) de réglage du côté de la sortie de l'air,
**caractérisé en ce que**
le dispositif (51) de conduite est, lors de la circulation dans le sens (VFR) de circulation en avant du véhicule (10), pivoté dans la position de circulation en avant et, lors de la circulation dans le sens (RFR) de circulation en arrière du véhicule (10), dans une position de circulation en arrière, qui se distingue de la position de circulation en avant.

2. Véhicule (10) suivant la revendication 1,
**caractérisé en ce que**
le dispositif (51) de conduite ou au moins l'un des dispositifs (51) de conduite est agencé de manière à ce que, lors de la circulation du véhicule, l'air (U) ambiant, soufflé par l'ouverture (50) de sortie de l'air, soit soufflé en fonction du sens de circulation respectivement dans le sens contraire ou au moins principalement dans le sens contraire au sens de circulation respectif.

3. Véhicule (10) suivant l'une des revendications précédentes,
**caractérisé en ce que**
le dispositif (51) de conduite ou au moins l'un des dispositifs (51) de conduite a deux surfaces, dont l'une est, tant dans la circulation en avant qu'également dans la circulation en arrière, la surface (51a) au vent tournée vers le vent (W) de circulation et l'autre est, tant dans la circulation en avant qu'également dans la circulation en arrière, la surface (51b) sous le vent, qui n'est pas tournée vers le vent de circulation.

4. Véhicule (10) suivant l'une des revendications précédentes,
**caractérisé en ce que**
le ou au moins l'un des dispositifs (51) de conduite de l'ouverture (50) de sortie de l'air est pivotant, et
- lors de la circulation en avant, est pivoté dans une position de pivotement des circulations en avant, dans laquelle l'air (U) ambiant, soufflé par l'ouverture (50) de sortie de l'air, est soufflé dans un sens (RFR) de circulation en arrière ou au moins principalement dans un sens (RFR) de circulation en arrière, et
- lors d'une circulation en arrière, est pivoté dans une position de pivotement de circulation en arrière, dans laquelle l'air (U) ambiant, soufflé par l'ouverture (50) de sortie de l'air, est soufflé dans le sens (VFR) de circulation en avant ou au moins principalement dans le sens (VFR) de circulation en avant.

5. Véhicule (10) suivant l'une des revendications précédentes,
**caractérisé en ce que**
le dispositif (30) de refroidissement comprend un ventilateur (31), qui aspire l'air (U) ambiant par l'ouverture (20) d'entrée de l'air et le souffle de l'ouverture (50) de sortie de l'air et cela respectivement avec une vitesse d'écoulement plus grande que la vitesse de circulation du véhicule (10) en produisant une force (FS) de poussée entraînant le véhicule (10).

6. Véhicule (10) suivant l'une des revendications précédentes,
**caractérisé en ce que**
- l'ouverture (50) de sortie de l'air est disposée sur un plancher (12) du véhicule, et
- l'air (U) ambiant sortant, lors de la circulation du véhicule, par l'ouverture (50) de sortie de l'air, est soufflé dans le sens contraire au sens respectif de déplacement ou au moins principalement dans le sens contraire au sens respectif de déplacement dans l'intervalle entre le sol du côté de la voie et le plancher (12) du véhicule.

7. Véhicule (10) suivant l'une des revendications précédentes,
**caractérisé en ce que**
l'ouverture (20) d'entrée de l'air est équipée d'un ou de plusieurs dispositifs (21) de conduite, qui sont réglables en fonction du sens de circulation et qui sont agencés en fonction du sens de circulation pour être entraînés automatiquement ou par un dispositif de réglage du côté de l'entrée de l'air.

8. Véhicule (10) suivant la revendication 7,
**caractérisé en ce que**
le ou au moins l'un des dispositifs (21) du côté de l'entrée de l'air est pivotant, et cela
- lors de la circulation en avant, dans une position de pivotement de circulation en avant, dans laquelle une première surface du dispositif de conduite du côté de l'entrée de l'air est la surface au vent, et une deuxième surface du dispositif de conduite du côté de l'entrée de l'air est la surface sous le vent, et
- lors de la circulation en arrière, dans une position de pivotement de circulation en arrière, dans laquelle la première surface est à nouveau la surface au vent, et la deuxième surface à nouveau la surface sous le vent.

9. Véhicule (10) suivant l'une des revendications précédentes,
**caractérisé en ce que**
le véhicule (10) est un véhicule ferroviaire.

10. Véhicule (10) suivant la revendication 8,
**caractérisé en ce que**
- l'ouverture (50) de sortie de l'air est disposée sur le plancher du véhicule ferroviaire, et
- l'air (U) ambiant soufflé, lors de la circulation du véhicule par l'ouverture (50) de sortie de l'air, est soufflé dans le sens contraire au sens respectif de circulation, - et de préférence, parallèlement au plancher du véhicule ferroviaire ou avec un angle avec celui-ci de 10 degrés au maximum - dans l'intervalle entre la couche (60) de forme et le plancher (12) du véhicule.
